# EUROPÄISCHE PATENTSCHRIFT

(11) **EP 2 046 156 B1**
(45) Veröffentlichungstag und Bekanntmachung des Hinweises auf die Patenterteilung: **27.10.2010**
(21) Anmeldenummer: 07764658.6
(22) Anmeldetag: 15.06.2007
(51) Int. Cl.: A42B 3/14

(54) **SCHUTZHELM, INSBESONDERE FAHRRADHELM**
PROTECTIVE HELMET, PARTICULARLY BICYCLE HELMET
CASQUE DE PROTECTION, EN PARTICULAR CASQUE DE VÉLO

(30) Priorität: 27.07.2006 DE 102006034710
(43) Veröffentlichungstag der Anmeldung: 15.04.2009
(73) Patentinhaber: Uvex Sports GmbH & Co. KG, 90763 Fürth (DE)
(72) Erfinder: GRAU, Werner, 86316 Haberskirch (DE)
(74) Vertreter: Bauerschmidt, Peter
(86) Internationale Anmeldenummer: PCT/EP2007/005274
(87) Internationale Veröffentlichungsnummer: WO 2008/011936

(56) Entgegenhaltungen:
- EP-B1- 1 656 045
- US-A- 3 025 525
- US-A- 3 041 622
- US-A- 3 075 201
- US-A- 3 156 922

## Beschreibung

Die Erfindung richtet sich auf einen Schutzhelm, insbesondere einen Fahrradhelm, mit einem an der Helmkalotte befestigten Kopfband aus Kunststoff, welches zur Anpassung an die Kopf-Anatomie des Trägers höhenverstellbar ist. Ein derartiger Schutzhelm ist bekannt aus DE 298 21 855 U1.

Kopfbänder der in Betracht stehenden Art weisen in der Regel einen veränderbaren Umfang auf, so dass sie an den Kopfumfang anpassbar sind. Aus DE 298 21 855 U1 ist es darüber hinaus bekannt, im Sinne einer noch besseren Anpassung das Kopfband auch höhenverstellbar auszubilden. Zur Bewerkstelligung einer solchen Höhenverstellung ist gemäß dem Stand der Technik eine Art Schlüssel erforderlich, der in einen Schlitz des Verstellmechanismus eingeführt werden muss. Dies bringt den Nachteil mit sich, dass der Schlüssel aufbewahrt werden und zur Durchführung einer Verstellung zur Hand sein muss.

Der Erfindung liegt die Aufgabe zugrunde, die Verstellung des Kopfbandes durch den Benutzer in einfacher Weise zu bewerkstelligen und gleichwohl eine Konstruktion zu schaffen, die kostengünstig realisierbar ist und einen sicheren und bequemen Sitz des Helms am Kopf des Trägers ermöglicht.

Diese Aufgabe wird erfindungsgemäß dadurch gelöst, dass das Kopfband an beiden Seiten der Helmkalotte schwenkbar gelagert ist, und dass sich an beiden Endbereichen des Kopfbandes annähernd senkrecht zu diesem zur Helmober- bzw. -innenseite hin erstreckende Ansätze vorgesehen sind, welche in Halteteile eingreifen, die in der Helmkalotte befestigt sind, wobei die Ansätze relativ zu den Halteteilen längsverstellbar sind. Dementsprechend ist eine Höhenverstellung durch einfaches Schwenken des Haltebandes möglich, wobei vorzugsweise vorgesehen ist, dass die Halteteile eine Mehrzahl miteinander verbundener Rastausnehmungen und die Ansätze einen Rastvorsprung aufweisen, wobei der Rastvorsprung unter elastischer Aufweitung von Stegen zwischen den Rastausnehmungen zur Längenverstellung wahlweise in unterschiedliche Rastausnehmungen durch Längsverschiebung einrastbar ist.

Es kann auf diese Weise eine Längs- und damit Höhenverstellung vorgenommen werden, ohne dass ein Werkzeug benötigt wird. Gleichzeitig ist eine Endlagenstabilität gewährleistet.

Günstigerweise ist jeder Halteansatz hülsenartig ausgebildet und die Rastausnehmungen sind in einer Hülsen-Außenwand vorgesehen, und der Ansatz mit dem Rastvorsprung greift in das Innere der Hülse ein. Hierdurch wird eine definierte Führung erzielt und die Endlagenstabilität unterstützt.

Mit Vorteil sind die Halteansätze mittels Widerhaken in einer Schaumstoff-Auskleidung des Schutzhelms verankert.

Das Kopfband kann mit einer als Klettverschluss-Gegenfläche wirkenden aufgerauhten, einstückigen Oberfläche zur Befestigung von Polstereinlagen versehen sein.

Nachfolgend wird die Erfindung anhand eines bevorzugten Ausführungsbeispiels in Verbindung mit der Zeichnung näher erläutert.
Dabei zeigen:
- Fig. 1: eine Seitenansicht eines erfindungsgemäßen Schutzhelms,
- Fig. 2: eine Aufsicht auf die ineinandergreifenden Ansätze bzw. Halteteile und
- Fig. 3: eine Fig. 2 entsprechende Darstellung aus einem um 90° versetzten Blickwinkel.

Ein in der Zeichnung dargestellter Schutzhelm 1 für Fahrradfahrer weist eine glatte Helmkalotte 2 aus Kunststoff und eine Schaumstoff-Auskleidung 3 auf.

Ein Kopfband 4 ist mit einer Verstelleinrichtung 5 zur Verstellung des Umfangs versehen.

Die Enden 6 des Kopfbandes 4 sind über Schwenklager 7 an der Helmkalotte 2 schwenkbar gelagert.

Ansätze 8 in Form von Kunststoff-Bändern sind mit einem gewissen Abstand von dem jeweiligen Schwenklager 7 mit dem Kopfband 4 über ein Schwenklager 9 verbunden.

In die Schaumstoff-Auskleidung 3 eingesetzt sind Halteteile 10, welche über Widerhaken 11 im Schaumstoff verankert sind. Sie weisen einen hülsenartigen Abschnitt 12 auf, wobei in einer Außenwand 13 des hülsenartigen Abschnitts eine Mehrzahl von Rastausnehmungen 14 ausgebildet ist, die ineinander übergehen.

Die Ansätze 8 sind mit einem Rastvorsprung 15 versehen, der jeweils in eine der Rastausnehmungen 14 eingreift und durch eine elastische Aufweitung von Stegen 16 zwischen den einzelnen Rastausnehmungen 14 verlagerbar ist, so dass hierdurch eine Längsverstellung und aufgrund des Verschwenkens um das Schwenklager 7 eine Höhenverstellung entsprechend dem Doppelpfeil 17 bewerkstelligt werden kann.

## Patentansprüche

1. Schutzhelm (1), insbesondere Fahrradhelm, mit einem an der Helmkalotte (2) befestigten Kopfband (4) aus Kunststoff, welches zur Anpassung an die Kopf-Anatomie des Trägers höhenverstellbar ist und wobei an beiden Endbereichen (6) des Kopfbandes (4) annähernd senkrecht zu diesem zur Helmober- bzw. -innenseite hin erstreckende Ansätze (8) vorgesehen sind, welche in Halteteile (10) eingreifen, die in der Helmkalotte (2) befestigt sind, wobei die Ansätze (8) relativ zu den Halteteilen (10) längsverstellbar sind, **dadurch gekennzeichnet, dass** das Kopfband (4) an beiden Seiten der Helmkalotte (2) schwenkbar gelagert ist.

2. Schutzhelm nach Anspruch 1, **dadurch gekennzeichnet, dass** die Halteteile (10) eine Mehrzahl miteinander verbundener Rastausnehmungen (14) und die Ansätze (8) einen Rastvorsprung (15) aufweisen, wobei der Rastvorsprung (15) unter elastischer Aufweitung von Stegen (16) zwischen den Rastausnehmungen (14) zur Längenverstellung wahlweise in unterschiedliche Rastausnehmungen (14) durch Längsverschiebung einrastbar ist.

3. Schutzhelm nach Anspruch 1, **dadurch gekennzeichnet, dass** der Halteansatz (12) hülsenartig ausgebildet ist und die Rastausnehmungen (14) in einer Hülsen-Aussenwand (13) vorgesehen sind und der Ansatz (8) mit dem Rastvorsprung (15) in das Innere der Hülse (12) eingreift.

4. Schutzhelm nach Anspruch 1, **dadurch gekennzeichnet, dass** die Halteansätze (10) in einer Schaumstoff-Auskleidung (3) des Schutzhelmes (1) verankert sind.

5. Schutzhelm nach Anspruch 1, **dadurch gekennzeichnet, dass** das Kopfband (4) mit einer als Klettverschluss-Gegenfläche wirkenden aufgerauten Oberfläche zur Befestigung von Polstereinlagen versehen ist.

## Claims

1. A protective helmet (1), especially a bicycle helmet, having a head band (4) made of plastic, which is fastened to the helmet calotte (2) and which is height adjustable for adapting to the head anatomy of the wearer and wherein extensions (8) are provided that extend at both end regions (6) of the head band (4) approximately perpendicular to the same toward the top and interior, respectively, of the helmet, which engage into holding elements (10) that are fixed in the helmet calotte (2), the extensions (8) being adjustable lengthwise relative to the holding elements (10), **characterized in that** the head band (4) is pivotably supported on both sides of the helmet calotte (2).

2. A protective helmet, according to claim 1, **characterized in that** the holding elements (10) have a plurality of interconnected snap-in cutouts (14) and the extensions (8) have a snap-in projection (15), wherein the snap-in projection (15) is lockable under elastic widening of webs (16) between the snap-in cutouts (14) into different snap-in cutouts (14) as desired for length adjustment purposes through displacement in a lengthwise direction.

3. A protective helmet according to claim 1, **characterized in that** the holding extension (12) is designed sleeve-like and the snap-in cutouts (14) are provided in an exterior sleeve wall (13) and the extension (8) with the snap-in projection (15) engages into the interior of the sleeve (12).

4. A protective helmet according to claim 1, **characterized in that** the holding extensions (10) are anchored in a foam lining (3) of the protective helmet (1).

5. A protective helmet according to claim 1, **characterized in that** the head band (4) is provided with a roughened surface that acts as a Velcro-fastener mating surface for attaching pad inserts.

## Revendications

1. Casque de protection (1), en particulier casque de vélo, comportant une bande de tête (4) en matière plastique, fixée à la calotte (2) du casque et réglable en hauteur en vue de l'adapter à l'anatomie de la tête de l'utilisateur, et sachant que, sur les deux zones d'extrémité (6) de la bande de tête (4), sont prévues deux pattes (8) sensiblement perpendiculaires à cette dernière, s'étendant vers la face supérieure ou face intérieure du casque, lesquelles s'engagent dans des éléments de fixation (10) qui sont fixés à la calotte (2) du casque, lesdites pattes (8) étant réglables en longueur par rapport aux éléments de fixation (10), **caractérisé en ce que** la bande de tête (4) est montée pivotante sur les deux côtés de la calotte (2) du casque.

2. Casque de protection selon la revendication 1, **caractérisé en ce que** les éléments de fixation (10) comportent une pluralité d'évidements de blocage (14) reliés les uns aux autres, et les pattes (8) comportent une saillie de blocage (15), ladite saillie de blocage (15), en vue du réglage en longueur, pouvant être bloquée, par un mouvement de translation longitudinal, au choix dans différents évidements de blocage (14) moyennant l'élargissement élastique de nervures (16) entre les évidements de blocage (14).

3. Casque de protection selon la revendication 1, **caractérisé en ce que** l'élément de fixation (12) est réalisé en forme de manchon et les évidements de blocage (14) sont prévus dans une paroi extérieure (13) du manchon, et la patte (8) s'engage avec la saillie de blocage (15) à l'intérieur du manchon (12).

4. Casque de protection selon la revendication 1, **caractérisé en ce que** les éléments de fixation (10) sont ancrés dans un revêtement (3) en mousse du casque de protection (1).

5. Casque de protection selon la revendication 1, **caractérisé en ce que** la bande de tête (4) est munie d'une surface, qui agit comme une surface complémentaire d'une fermeture de type velcro et est destinée à la fixation des inserts de rembourrage.
